# FASCICULE DE BREVET EUROPEEN

(11) **EP 1 083 976 B1**
(45) Date de publication et mention de la délivrance du brevet: **13.03.2002**
(21) Numéro de dépôt: 99961175.9
(22) Date de dépôt: 27.12.1999
(51) Int. Cl.: A63F 3/00

(54) **JEU DE STRATEGIE**
STRATEGIESPIEL
STRATEGY GAME

(30) Priorité: 29.12.1998 FR 9816697
(43) Date de publication de la demande: 21.03.2001
(73) Titulaire: Fondin, Gilles, 44000 Nantes (FR); Guillot, Cyrille, Discovery Bay, Lantau Island, Hong Kong (CN)
(72) Inventeur: Fondin, Gilles, 44000 Nantes (FR); Guillot, Cyrille, Discovery Bay, Lantau Island, Hong Kong (CN)
(74) Mandataire: Catherine, Alain
(86) Numéro de dépôt international: FR9903293
(87) Numéro de publication internationale: WO0038804

(56) Documents cités:
- GB-A- 2 110 097
- GB-A- 2 137 891
- US-A- 4 582 326
- US-A- 4 979 748

## Description

La présente invention concerne le domaine général des jeux; elle concerne en particulier un jeu de stratégie se jouant à deux joueurs au moins, à partir de lots de pièces de jeu et d'une grille de jeu constituée d'une pluralité de goulottes verticales juxtaposées dans lesquelles peuvent être empilées lesdites pièces de jeu pour former des lignes et des colonnes.

Dans les jeux de ce genre, les joueurs positionnent tout à tour une pièce de jeu dans la grille verticale, le but étant de constituer une ligne d'un certain nombre de ses propres pièces horizontalement, verticalement ou en diagonale.

Dans certaines structures correspondantes, actuellement sur le marché, la grille de jeu a une forme parallélépipédique relativement plate. Cette grille est constituée de deux faces planes parallèles reliées par des cloisons qui délimitent les goulottes juxtaposées. Les deux faces planes parallèles comportent des ouvertures circulaires pour visualiser les pièces de jeu empilées dans les goulottes.

La grille de jeu est portée par un piétement qui assure son maintien dans un plan vertical. Les goulottes juxtaposées sont ouvertes en partie supérieure pour permettre l'insertion des pièces de jeu ; un fond escamotable assure la retenue des pièces et leur vidange par le bas une fois la partie terminée.

On connaît également, par le document GB-A-2 137 891 un appareil de jeu comprenant une grille dont la structure est voisine de celle qui vient d'être décrite, adaptée pour recevoir des pièces de jeu de manière à former un premier jeu ; cette grille est associée à un boîtier comportant un plateau muni de réservations (ou d'orifices) sur lesquelles peuvent être positionnées des pièces de jeu pour constituer un second jeu.

La présente invention propose de perfectionner les jeux qui mettent en oeuvre des pièces de jeu et une grille constituée d'une pluralité de goulottes parallèles, pour en augmenter les possibilités stratégiques et en conséquence pour en augmenter l'attrait.

Conformément à la présente invention, le jeu comprend des moyens permettant d'effectuer un retournement de la grille de jeu de manière à inverser la position de ses bordures inférieure et supérieure, et la grille de jeu comporte des moyens permettant une obturation amovible des deux extrémités des goulottes juxtaposées.
Cette structure permet aux joueurs d'insérer à tour de rôle une pièce de jeu dans les goulottes de la grille de réception, dans le but de tenter de former une figure géométrique (ligne, croix, flèche ...) définie à l'avance, au moyen de ses propres pièces. Au cours de la partie, et selon une règle prédéterminée, les joueurs peuvent décider de retourner la grille pour modifier la position des pièces de jeu, en fonction de sa propre stratégie ou pour perturber celle de l'adversaire.
Pour effectuer cette opération, on ferme l'extrémité supérieure des goulottes par les moyens d'obturation prévus sur la bordure correspondante de la grille de jeu, on effectue le retournement de ladite grille, puis on désactive les moyens d'obturation qui formaient auparavant le fond des goulottes et qui sont maintenant disposés en partie supérieure, pour permettre de nouvelles insertions de pièces de jeu par l'extrémité supérieure desdites goulottes.

La grille de jeu peut être montée fixe sur son châssis support ; dans ce cas, c'est l'ensemble châssis/grille qui peut être retourné, ledit châssis étant alors structuré pour assurer un positionnement stable de la grille, verticalement, dans un sens ou dans l'autre.

Selon une autre forme de réalisation possible, la grille de jeu est articulée sur son châssis support autour d'un axe horizontal pour permettre son retournement par un pivotement à 180° ; la grille comporte alors également des moyens qui permettent son blocage en position verticale sur le châssis support.

D'autres caractéristiques apparaîtront à la lueur de la description suivante de différents modes de réalisation, donnés uniquement à titre d'exemples et représentés sur les dessins annexés dans lesquels :
- la figure 1 est une vue de face d'une première forme de réalisation possible du jeu de stratégie conforme à la présente invention ;
- la figure 2 montre le même jeu, vu en perspective, au cours de la manoeuvre de retournement de la grille de jeu ;
- la figure 3 est une vue de détail, en perspective, montrant l'extrémité supérieure des montants verticaux qui supportent la grille de jeu, avec le système d'encliquetage qui permet de bloquer ladite grille en position verticale ;
- la figure 4 est une vue en coupe selon 4-4 de la figure 1, montrant le système d'obturation amovible de l'extrémité des goulottes, en position active ;
- la figure 5 est une vue en coupe selon 5-5 de la figure 1, montrant le système d'obturation amovible de l'extrémité des goulottes, en position inactive ;
- la figure 6 est une vue en coupe selon 6-6 de la figure 5 ;
- la figure 7 est une vue en perspective de l'une des pièces de jeu ;
- la figure 8 est une vue en coupe selon 8-8 de la figure 7 ;
- la figure 9 est une vue en coupe selon 9-9 de la figure 7 ;
- la figure 10 est une vue en perspective partielle qui illustre le montage de la grille de jeu sur les montants verticaux du châssis ;
- la figure 11 est une vue en perspective d'une variante de réalisation du jeu de stratégie conforme à la présente invention ;
- la figure 12 est une vue en coupe agrandie selon 12-12 de la figure 11 ;
- la figure 13 est une vue en coupe selon 13-13 de la figure 11;
- la figure 14 est une vue en perspective du curseur et d'une portion de la tige flexible d'obturation, réalisés monobloc
- la figure 15 est une vue de face d'une autre variante de réalisation du jeu de stratégie conforme à la présente invention ;
- la figure 16 est une vue de face encore d'une autre variante de réalisation du jeu de stratégie conforme à la présente invention.

Comme on peut le voir sur le mode de réalisation des figures 1 et 2, le jeu conforme à la présente invention comprend une grille de jeu 1, portée par un châssis support 2. La grille de jeu 1 est constituée d'une juxtaposition de goulottes verticales 3 dans lesquelles peuvent être empilées des pièces de jeu 4 en vue de former des lignes et des colonnes de pièces.
En l'occurrence, ici, la grille de jeu 1 est formée de sept goulottes dans chacune desquelles peuvent être empilées sept pièces de jeu. Il est prévu un lot de pièces de jeu par joueur, les pièces de chaque lot se différenciant par exemple par leur couleur.

Les différentes pièces de jeu 4 empilées dans les goulottes 3 sont visibles par l'intermédiaire de fenêtres 5 aménagées de part et d'autre de la grille 1. Ces fenêtres ont ici la forme d'une étoile mais elles peuvent prendre toute autre forme, en fonction de l'esthétique d'ensemble recherchée.

La grille de jeu 1 a une forme générale carrée ou rectangulaire en fonction du nombre de goulottes 3 et en fonction de la hauteur de ces goulottes ; elle comprend deux côtés latéraux verticaux et deux bordures d'extrémités horizontales.

La grille de jeu 1 est articulée sur les montants verticaux 6 du châssis 2 autour d'un axe de rotation 8 qui permet son retournement.
L'axe de rotation 8 est situé dans la partie médiane de la grille 1 pour faciliter l'opération de pivotement. Les deux montants verticaux 6 du châssis 2 s'étendent en hauteur un peu au-dessus du niveau supérieur de la grille de jeu ; en partie inférieure, ils sont solidarisés par une structure de liaison 10 en forme d'embase.

La grille de jeu 1 comporte des ergots latéraux 12 aménagés sur les chants de ses côtés latéraux, qui permettent son verrouillage amovible en position verticale, en association avec un système d'encliquetage 14 aménagé sur les montants 6.
Les ergots 12 se présentent sous la forme de tourillons en saillie, au nombre de quatre, aménagés aux extrémités de chaque chant latéral de la grille.
Un système d'encliquetage 14, détaillé figure 3, est aménagé dans la partie supérieure de chaque montant 6 ; ce système d'encliquetage se présente sous la forme d'une rainure 15 réalisée dans la face interne du montant 6, munie d'un logement de positionnement central 16 bordé, de part et d'autre, par deux zones d'étranglement 17.

Les ergots 12 situés au niveau de la bordure d'extrémité supérieure de la grille de jeu viennent s'encastrer légèrement à force dans le logement central 16 des systèmes d'encliquetage latéraux 14, pour assurer une position stable de ladite grille en cours de jeu. Le désencastrement en vue du retournement de la grille s'effectue également légèrement à force.
Chaque système d'encliquetage 14 présente une symétrie de part et d'autre du logement central 16 de sorte que les opérations d'encastrement et de désencastrement peuvent s'effectuer d'un côté ou de l'autre, indifféremment.

Les ergots 12 situés au niveau de la bordure inférieure de la grille de jeu servent au verrouillage de cette grille dans les systèmes d'encliquetage supérieurs 14, après retournement à 180°. Dans la partie inférieure de la face interne des montants 6, on remarque la présence de rainures 18 dans lesquelles passent librement les tenons latéraux 12 qui sont situés au niveau de la bordure d'extrémité inférieure de la grille de jeu.

La grille de jeu 1 comporte également des moyens qui permettent d'obturer ou d'ouvrir les extrémités des goulottes 3, manoeuvrés en fonction de la position desdites goulottes. La position d'obturation est utilisée dans la partie inférieure de la grille, pour former le fond des goulottes ; la position d'ouverture est utilisée dans la partie supérieure de la grille pour permettre l'insertion des pièces de jeu dans lesdites goulottes.
Ces moyens, sur chaque bordure d'extrémité de la grille de jeu sont détaillés sur les figures 4 à 6. Ils sont constitués d'une rainure interne 23 aménagée dans la structure de la grille 1 parallèlement à ses bordures d'extrémités, dans laquelle est positionné un élément de retenue 24. Cet élément de retenue 24 a la forme générale d'une échelle plate dont la largeur correspond à celle de la rainure 23, au jeu près, et dont la longueur est inférieure pour permettre son déplacement par coulissement. Les barreaux 25 de l'échelle 24 forment des organes d'obturation séparés par des ouvertures 26.
Le nombre de barreaux 25 correspond au nombre de goulottes 3 et l'élément de retenue 24 dispose d'une possibilité de coulissement sur une demi-largeur de goulotte, de manière à pouvoir prendre : - une position de fermeture (figure 4) dans laquelle les barreaux d'obturation 25 sont positionnés devant l'extrémité des goulottes 3, et - une position d'ouverture (figure 5) dans laquelle ce sont les ouvertures 26 qui sont positionnées devant l'extrémité desdites goulottes 3, les barreaux 25 étant alors placés sur leur côté.

La manoeuvre des éléments de retenue 24 s'effectue au moyen d'extensions latérales monobloc 27 qui s'étendent de chaque côté de la grille 1 au travers de fentes allongées 28 ; ces extensions latérales 27 constituent un curseur de manoeuvre.

La grille de jeu 1 est constituée de deux demi-coquilles identiques obtenues par moulage de matière plastique, dont les faces internes sont structurées pour former une partie des goulottes parallèles 3 et une partie des rainures 23 destinées au positionnement des éléments de retenue 24. Ces deux demi-coquilles sont assemblées entre elles, après le positionnement des éléments de retenue 24 dans leur rainure de réception 23.

Dans le mode de réalisation qui est illustré sur les dessins, les goulottes 3 ont une section transversale ovoïde. Les pièces de jeu 4 dont l'une est détaillée sur les figures 7 à 9, ont une forme générale et en particulier une section transversale adaptée.

De préférence, l'embase 10 et les deux montants latéraux 6 sont réalisés indépendamment les uns des autres par moulage de matière plastique, puis assemblés au moyen de structures d'emboîtement appropriées.

De préférence encore, la grille de jeu 1 est solidarisée avec les montants latéraux 6 de manière démontable. Tel qu'on l'a représenté sur la figure 10, les portions d'axes 8 viennent se positionner sur leur berceau support 30, après passage du flasque d'extrémité 31 dans l'ouverture circulaire 32 aménagée dans le prolongement dudit berceau 31.

Comme on l'a illustré sur les figures, l'embase 10 qui relie les deux montants verticaux 6 peut consister en une simple plaque plane. Dans une variante de réalisation, la face supérieure de cette plaque peut comporter des logements pour la réception des pièces de jeu; encore selon une autre variante, cette embase peut consister en un demi-cylindre disposé sous la grille de jeu 1 et dont l'ouverture est orientée vers le haut pour former une goulotte de réception des pièces de jeu.

Avant de commencer la partie, la grille de jeu 1 est verrouillée verticalement sur son châssis support 2 ; les moyens d'obturation 23, 24 de sa bordure inférieure sont activés pour former le fond des goulottes 3, et les moyens d'obturation 23, 24 de sa bordure supérieure sont désactivés pour permettre l'insertion des pièces de jeu 4.
Les joueurs insèrent à tour de rôle une pièce de jeu 4 dans les goulottes verticales 3, dans le but de tenter de former, avec leurs propres pièces, une figure géométrique définie à l'avance, par exemple une ligne d'un certain nombre de pièces, une croix, une étoile, une flèche ... Pour augmenter l'aspect ludique et l'attrait du jeu, selon des modalités de règle définies à l'avance, les joueurs ont la possibilité de retourner la grille de jeu 1 pour modifier le positionnemept respectif des pièces de jeu 4, soit en fonction de leur propre stratégie, soit pour contrecarrer celle de l'adversaire, ou les deux à la fois ; on peut par exemple prévoir une possibilité de retournement à chaque tour ou tous les deux tours.
Pour effectuer cette opération de pivotement, on active les moyens d'obturation 23, 24 qui sont disposés au niveau de la bordure d'extrémité supérieure de la grille de jeu ; on effectue un pivotement de la grille autour de son axe de rotation horizontal 8 puis, après avoir verrouillé les tenons 12 dans leur système d'encliquetage 14, on désactive le système d'obturation 23, 24 qui est maintenant positionné au niveau de la bordure d'extrémité supérieure de la grille et qui formait auparavant le fond des goulottes 3, en vue de permettre de nouvelles insertions de pièces de jeu.

La partie se termine lorsque la ou les figures prédéfinies ont été réalisées par l'un des joueurs, ou bien en fonction d'une règle différente définie à l'avance.

On notera que ce jeu peut se jouer à plus de deux joueurs, le nombre de pièces de jeu différentes étant adapté en conséquence.

Dans une variante de réalisation, les moyens d'obturation 23, 24 peuvent être adaptés pour contribuer au verrouillage de la grille 1 en position verticale.

A cet effet, l'une des extrémités des éléments de retenue 24 peut comporter un prolongement en forme d'ergot passant par une ouverture aménagée sur le côté de la grille de jeu et apte à venir s'encastrer dans un logement prévu en regard dans la face interne du montant latéral en correspondance, lorsque les éléments de retenue sont manoeuvrés pour ouvrir l'extrémité supérieure des goulottes 3.

Un second mode de réalisation du jeu de stratégie conforme à la présente invention est illustré sur les figures 11 à 14 ; sur ces figures, les parties constitutives identiques au mode de réalisation précédent conservent les mêmes repères pour faciliter la compréhension.

Dans cette variante de réalisation, les moyens d'obturation amovible des extrémités des goulottes 3 sont constitués de tiges flexibles 35 qui coulissent dans des rainures internes 36.
Une tige 35 est associée à chaque bordure d'extrémité de la grille de jeu ; la rainure 36 qui la guide s'étend sur pratiquement toute la longueur de la bordure d'extrémité correspondante et pratiquement sur toute la longueur de l'un des côtés latéraux de ladite grille.

La longueur des tiges 35 correspond approximativement à la longueur de la bordure d'extrémité qu'elle a la possibilité d'obturer, et chaque tige 35 est manoeuvrée par un curseur 37. Les curseurs 37 sont disposés chacun sur l'un des côtés latéraux de la grille de jeu ; ils s'étendent de part et d'autre de ladite grille au travers de fentes longitudinales 38. Ces fentes longitudinales 38 sont aménagées le long des côtés latéraux de la grille de jeu ; leurs extrémités définissent la course des tiges d'obturation 35.

La manoeuvre d'obturation de l'une des extrémités des goulottes, au moyen de l'une des tiges flexibles 35 s'effectue en faisant coulisser le curseur associé 37 en direction de la bordure d'extrémité correspondante de la grille de jeu. La tige flexible 35 se déplace sur l'un des angles de cette grille jusqu'à ce qu'elle obture les extrémités de toutes les goulottes 3 juxtaposées. Cette position active d'obturation est visible sur la bordure inférieure de la grille du jeu de la figure 11.
La manoeuvre d'ouverture s'effectue par un coulissement inverse, permettant à la tige flexible 35 de s'escamoter complètement en venant se positionner parallèlement au côté latéral de la grille de jeu. Cette position désactivée est visible sur la bordure supérieure de la grille du jeu de la figure 11.

Comme cela apparaît sur la figure 14, les tiges flexibles 35 et le curseur 37 associé sont réalisés monobloc, par moulage de matière plastique.

D'une manière similaire au mode de réalisation précédent, la grille de jeu 1 est constituée de deux demi-coquilles assemblées après le positionnement des tiges flexibles 35 et de leur curseur 37. Sur les figures 13 et 14, on remarque que les curseurs 37 comportent deux ailes latérales 39 qui assurent l'emprisonnement et le guidage desdits curseurs dans des rainures appropriées 40 aménagées le long des fentes longitudinales 38 (figure 13).

Pour faciliter le déplacement des tiges flexibles 35 sur les angles correspondants de la grille de jeu, on peut envisager d'augmenter le rayon de courbure de la rainure 36 à ce niveau. Dans ce cas, les emplacements des pièces de jeu situés sur les angles correspondants pourront être supprimés.

L'utilisation et les possibilités de retournement de la grille de jeu sont identiques à celles décrites en relation avec le mode de réalisation des figures 1 à 10.

Dans le mode de réalisation illustré sur la figure 11, on remarque que la grille de jeu comprend huit goulottes 3 juxtaposées dans lesquelles peuvent être empilées huit pièces de jeu. Pour les raisons exposées ci-dessus, certains emplacements d'angles pourront être supprimés afin de faciliter la course des tiges d'obturation 35 ; de préférence, dans ce cas, les quatre emplacements d'angles seront supprimés pour obtenir une grille de jeu homogène.

Dans le troisième mode de réalisation illustré sur la figure 15, la grille de jeu 1 comporte des extensions latérales triangulaires 42 qui lui confèrent une forme générale hexagonale. L'articulation 8 de la grille 1 sur les montants latéraux 6 s'effectue au niveau de la pointe 43 des extensions 42, d'une manière identique à la structure d'emboîtement illustrée sur la figure 10, ou bien selon une forme de réalisation similaire.

Les moyens de blocage de la grille en position verticale sont similaires à ceux des deux modes de réalisation précédents, c'est-à-dire qu'ils sont constitués d'ergots 12 solidaires de ladite grille de jeu, qui viennent s'encastrer dans des systèmes d'encliquetage latéraux 14.
Dans ce mode de réalisation, cependant, les ergots 12 sont positionnés sur les côtés des extensions triangulaires 42 et les systèmes d'encliquetage latéraux 14 sont aménagés sous l'axe d'articulation 8, sur la bordure d'une structure 44 située dans le prolongement des montants 6 ou de l'embase 10.
Dans une variante de réalisation, les ergots 12 peuvent être supprimés et c'est la bordure des côtés des extensions triangulaires 42 qui vient s'encastrer dans une structure d'encliquetage aménagée en saillie sur les prolongements 44.

Les moyens d'obturation amovible des extrémités des goulottes 3 sont constitués de deux tiges flexibles 35 qui sont disposées dans des rainures de coulissement 36 et qui sont associées à des curseurs de manoeuvre 37, d'une manière similaire au mode de réalisation des figures 11 à 14.
Ici, cependant, les tiges flexibles 35 suivent le contour des extensions triangulaires 42 de manière à rallonger leur possibilité de course.

Le principe d'utilisation de ce troisième mode de réalisation est identique à celui du second mode de réalisation illustré sur les figures 11 à 14.

La figure 16 illustre une variante dérivée des différents modes de réalisation précédents.
Dans cette variante de réalisation, les tiges flexibles 35' qui coulissent dans les rainures 36' sont en forme d'échelles plates avec des barreaux 46 constituant des éléments de retenue, séparés par des ouvertures 47. Chacune des tiges 35' est manoeuvrée par un curseur 48 aménagé sur le côté de la grille de jeu. Les curseurs 48 s'étendent de chaque côté de la grille 1 et ils sont guidés dans des fentes allongées 48' qui définissent leur course.
Etant donné la forme particulière en échelle des tiges 35', la course des curseurs 48 est limitée à une demi-largeur de goulotte 3.

Sur la figure 16, la tige flexible 35' de la partie supérieure de la grille est positionnée de manière à permettre l'introduction des pièces de jeu 4 dans les goulottes 3, et la tige 35' de la partie inférieure de la grille obture le fond desdites goulottes 3.

Le verrouillage de la grille 1 en position verticale est réalisé au moyen d'ergots 49 solidaires des curseurs 48, qui viennent se positionner entre des jeux de butées 50 aménagées sur la face interne des montants verticaux 6. Lorsque les deux tiges coulissantes 35' sont en position d'obturation de l'extrémité correspondante des goulottes 3, la grille de jeu 1 peut pivoter librement autour de son axe d'articulation 8. Le verrouillage de la grille en position verticale s'effectue par l'un des ergots 49, au moment où le curseur correspondant 48 est manoeuvré pour ouvrir l'extrémité supérieure des goulottes.

## Revendications

1. Jeu de stratégie constitué d'au moins deux lots de pièces de jeu (4), chaque lot étant destiné à un joueur, et d'une grille de jeu (1), disposée dans un plan vertical ou sensiblement vertical, laquelle grille est constituée d'une juxtaposition de goulottes parallèles (3) par l'une des extrémités desquelles peuvent être insérées lesdites pièces de jeu (4), l'autre extrémité étant obturée pour retenir lesdites pièces (4), de manière à permettre la formation de lignes et de colonnes de pièces (4) visibles dans lesdites goulottes (3), **caractérisé en ce que** la grille de jeu (1) est apte à être retournée de manière à inverser la position de ses bordures inférieure et supérieure, les deux extrémités de ladite grille (1) étant susceptibles de servir de côté d'insertion des pièces de jeu (4), et l'extrémité ne constituant pas le côté d'insertion étant apte à retenir lesdites pièces de jeu (4).

2. Jeu de stratégie selon la revendication 1, **caractérisé en ce que** la grille de jeu (1) est associée à un châssis (2) qui permet le positionnement de ladite grille (1) dans un plan vertical ou sensiblement vertical, **en ce qu'**il comprend des moyens qui permettent d'effectuer un retournement de ladite grille de jeu (1 ) de manière à inverser la position de ses bordures inférieure et supérieure, et **en ce que** ladite grille (1) comporte des moyens (23, 24 ; 35, 36) permettant une obturation amovible des deux extrémités des goulottes juxtaposées (3).

3. Jeu de stratégie selon la revendication 2, **caractérisé en ce que** la grille de jeu (1) est articulée sur son châssis support (2) autour d'un axe horizontal (8) pour permettre son retournement par une manoeuvre de pivotement à 180°, ladite grille (1) comportant des moyens (12, 14 ; 49, 50) qui permettent son blocage en position verticale sur ledit châssis support (2).

4. Jeu de stratégie selon la revendication 3, **caractérisé en ce qu'**il comporte un châssis support (2) constitué de deux montants verticaux (6) qui sont positionnés sur les côtés de la grille de jeu (1) et sur lesquels ladite grille (1) est articulée, lesquels montants (6) comportent des moyens (14, 50) destinés à coopérer avec des moyens (12, 49) aménagés sur ladite grille (1), pour permettre le blocage de ladite grille (1) en position verticale.

5. Jeu de stratégie selon la revendication 4, **caractérisé en ce que** les moyens de blocage de la grille de jeu (1) en position verticale sont constitués d'au moins un ergot (12) qui s'étend en saillie sur le chant latéral de ladite grille (1), lequel ergot (12) coopère avec un système d'encliquetage (14) aménagé en correspondance dans le châssis support (2).

6. Jeu de stratégie selon la revendication 5, **caractérisé en ce qu'**il comporte un système d'encliquetage (14) qui permet l'encastrement et le désencastrement de l'ergot de blocage (12) lors du pivotement de la grille de jeu (1) autour de son axe d'articulation (8), que ce pivotement soit réalisé dans un sens ou dans l'autre.

7. Jeu de stratégie selon l'une quelconque des revendications 5 ou 6, **caractérisé en ce que** la grille de jeu (1) comporte deux ergots de blocage (12) sur chacun de ses chants latéraux et **en ce que** chaque montant latéral (6) du châssis support (2) comporte un système d'encliquetage (14) coopérant avec l'un ou l'autre desdits ergots (12) en fonction du positionnement de ladite grille (1).

8. Jeu de stratégie selon l'une quelconque des revendications 2 à 7, **caractérisé en ce que** les moyens d'obturation amovible des deux extrémités des goulottes juxtaposées (3) sont constitués, au niveau de chaque bordure d'extrémité de la grille de jeu (1), d'un élément de retenue (24, 35, 35') qui coulisse dans une rainure interne (23, 36, 36'), lequel élément de retenue (24, 35, 35'), solidaire d'un curseur de manoeuvre (27, 37, 48) peut être déplacé entre une position de fermeture dans laquelle il est positionné devant l'extrémité correspondante des goulottes (3), et entre une position d'ouverture dans laquelle il est escamoté, lesdits curseurs de manoeuvre (27, 37, 48) étant accessibles de part et d'autre de ladite grille (1).

9. Jeu de stratégie selon la revendication 8, **caractérisé en ce que** les moyens d'obturation amovible des deux extrémités des goulottes juxtaposées sont constitués, au niveau de chaque bordure d'extrémité de la grille de jeu (1), d'une rainure interne (23, 36') dans laquelle est positionné un élément de retenue (24, 35') monté coulissant, muni d'une pluralité d'ouvertures (26, 47) séparées par des organes d'obturation (25, 46), lequel élément de retenue (24, 35') peut être déplacé entre une position de fermeture dans laquelle les organes d'obturation (25, 46) sont positionnés devant l'extrémité correspondante des goulottes (3) et entre une position d'ouverture dans laquelle lesdits organes d'obturation (25, 46) sont escamotés.

10. Jeu de stratégie selon la revendication 8, **caractérisé en ce que** les moyens d'obturation amovible des deux extrémités des goulottes juxtaposées (3) sont constitués, au niveau de chaque bordure d'extrémité de la grille de jeu (1), d'une tige flexible (35) qui coulisse dans une rainure interne (36), laquelle tige (35) est solidaire d'un curseur de manoeuvre (37) déplaçable le long des bordures latérales de ladite grille (1).

11. Jeu de stratégie selon l'une quelconque des revendications 8 à 10, **caractérisé en ce qu'**il comporte des ergots (49) solidaires des curseurs (48) qui manoeuvrent les éléments de retenue (35'), lesquels ergots (49) coopèrent avec des jeux de butées (50) aménagés sur la face interne des montants verticaux (6) pour assurer le verrouillage de la grille de jeu (1) en position verticale.

12. Procédé de mise en oeuvre d'un jeu de stratégie selon l'une quelconque des revendications 1 à 11, **caractérisé en ce qu'**il consiste, lorsque l'on désire modifier la position respective des pièces de jeu (4) dans la grille de réception (1) par une manoeuvre de retournement ou de pivotement de ladite grille (1), à obturer l'extrémité de ladite grille (1) qui formait le côté d'insertion des pièces de jeu (4), et après avoir effectué la manoeuvre de retournement de la grille, à en ouvrir l'extrémité opposée qui formait le côté d'obturation.

## Patentansprüche

1. Strategisches Spiel bestehend aus mindestens zwei Losen Spielsteine (4), wobei jedes Los für einen Spieler bestimmt ist, und aus einem Spielraster (1), das in einer senkrechten oder in etwa senkrechten Ebene angeordnet ist und aus einer Gegenüberstellung paralleler Rinnen (3) besteht, in die jeweils durch ein Ende die Spielsteine (4) eingefügt werden können, während das andere Ende verschlossen ist, um die Spielsteine (4) zu halten, so dass das Bilden von Zeilen und Spalten mit Spielsteinen (4) möglich ist, die in den Rinnen (3) sichtbar sind, **dadurch gekennzeichnet, dass** das Spielraster (1) dazu geeignet ist, umgedreht zu werden, so dass die Positionen seines unteren und oberen Randes umgekehrt werden, wobei die beiden Enden des Spielrasters (1) als Einfügeseite der Spielsteine (4) dienen können, während das Ende, das keine Einfügeseite ist, die Spielsteine (4) zurückhalten kann.

2. Strategisches Spiel nach Anspruch 1, **dadurch gekennzeichnet, dass** das Spielraster (1) mit einem Chassis (2) verbunden ist, das das Positionieren des Spielrasters (1) in einer senkrechten oder in etwa senkrechten Ebene erlaubt, dass das Chassis (2) Mittel umfasst, die ein Umdrehen des Spielrasters (1) so erlauben, dass die Position des unteren und des oberen Rands umgekehrt wird, und dass das Spielraster (1) Mittel (23, 24; 35, 36) umfasst, die ein abnehmbares Verschließen der beiden Enden der einander gegenüberliegenden Rinnen (3) erlauben.

3. Strategisches Spiel nach Anspruch 2, **dadurch gekennzeichnet, dass** das Spielraster (1) auf seinem Tragchassis (2) um eine horizontale Achse (8) gelenkig angeordnet ist, um sein Umkehren durch eine Schwenkbewegung um 180° zu erlauben, wobei das Spielraster (1) Mittel (12,14; 49, 50) umfasst, die es erlauben, es in seiner senkrechten Stellung auf dem TragChassis (2) zu blockieren.

4. Strategisches Spiel nach Anspruch 3, **dadurch gekennzeichnet, dass** es ein Tragchassis (2) umfasst, das aus zwei senkrechten Streben (6) besteht, die auf den Seiten des Spielrasters (1) angeordnet sind und auf welchen das Spielraster (1) gelenkig angeordnet ist, wobei die Streben (6) Mittel (14, 50) umfassen, die mit den Mitteln (12, 49), die am Spielraster (1) bereitgestellt sind, zusammenwirken, um das Blockieren des Spielrasters (1) in senkrechter Stellung zu erlauben.

5. Strategisches Spiel nach Anspruch 4, **dadurch gekennzeichnet, dass** die Mittel zum Blockieren des Spielrasters (1) in senkrechter Stellung mindestens aus einem Dorn (12) bestehen, der sich als Vorsprung über die seitliche Kante des Spielrasters (1) erstreckt, wobei der Dorn (12) mit einem Einrastsystem (14) zusammenwirkt, das entsprechend im Trägerchassis (2) angeordnet ist.

6. Strategisches Spiel nach Anspruch 5, **dadurch gekennzeichnet, dass** es ein Einrastsystem (14) umfasst, das das Einfügen und Entfernen des Blockierdorns (12) beim Schwenken des Spielrasters (1) um seine Gelenkachse (8) erlaubt, ob dieses Schwenken nun in die eine oder andere Richtung erfolgt.

7. Strategisches Spiel nach einem der Ansprüche 5 oder 6, **dadurch gekennzeichnet, dass** das Spielraster (1) zwei Blockierdorne (12) auf jeder seiner Seitenkanten umfasst und dass jede seitliche Strebe (6) des Tragchassis (2) ein Einrastsystem (14) umfasst, das mit dem einen oder anderen der Dorne (12) je nach Stellung des Spielrasters (1) zusammenwirkt.

8. Strategisches Spiel nach einem der Ansprüche 2 bis 7, **dadurch gekennzeichnet, dass** das die abnehmbaren Verschlussmittel der beiden Enden der nebeneinander angeordneten Rinnen (3) auf der Ebene jedes Endrands des Spielrasters (1) aus einem Rückhalteelement (24, 35, 35') bestehen, das in einer Innenrille (23, 36, 36') gleitet, wobei das Rückhalteelement (24, 35, 35') fest mit einem Bedienschieber (27, 37, 48) verbunden zwischen einer Verschlussstellung, in der es vor dem entsprechenden Ende der Rinnen (3) positioniert ist, und einer Öffnungsposition verschoben werden kann, in der es eingezogen ist, wobei die Bedienschieber (27, 37, 48) von beiden Seiten des Spielrasters (1) her zugänglich sind.

9. Strategisches Spiel nach Anspruch 8, **dadurch gekennzeichnet, dass** die abnehmbaren Verschlussmittel der beiden Enden der neben einander liegenden Rinnen auf der Ebene jedes Endrands des Spielrasters (1) aus einer inneren Rinne (23, 36') bestehen, in der ein Rückhaltelement (24, 35') gleitend montiert angeordnet ist, versehen mit einer Vielzahl von Öffnungen (26, 47), die von den Verschlussorganen (25, 46) getrennt werden, wobei das Rückhalteelement (24, 35') zwischen einer Verschlussposition, in der die Verschlussorgane (25, 46) vor dem entsprechenden Ende der Rinnen (3) positioniert sind, und einer Öffnungsposition, in der die Verschlussorgane (25, 46) eingezogen sind, verschoben werden kann.

10. Strategisches Spiel nach Anspruch 8, **dadurch gekennzeichnet, dass** die abnehmbaren Verschlussmittel der beiden Enden der nebeneinander liegenden Rinnen (3) auf der Ebene jedes Endrandes des Spielrasters (1) aus einem biegsamen Schaft (35) hergestellt sind, der in einer Innenrille (36) gleitet, wobei der Schaft (35) fest mit einem Bedienschieber (37) verbunden ist, der entlang der seitlichen Ränder des Spielrasters (1) verstellt werden kann.

11. Strategisches Spiel nach einem der Ansprüche 8 bis 10, **dadurch gekennzeichnet, dass** es Dorne (49) umfasst, die fest mit den Schiebern (48), die die Rückhalteelemente (35') bedienen, verbunden sind, wobei die Dorne (49) mit Sätzen aus Anschlägen (50) zusammenwirken, die auf der Innenfläche der senkrechten Streben (6) angeordnet sind, um das Verriegeln des Spielrasters (1) in senkrechter Stellung zu gewährleisten.

12. Verfahren zur Ausführung eines strategischen Spiels nach einem der Ansprüche 1 bis 11, **dadurch gekennzeichnet, dass** es darin besteht, beim Wunsch, die jeweilige Position der Spielsteine (4) im Aufnahmeraster (1) durch eine Umkehr- oder Schwenkbewegung des Rasters (1) zu ändern, das Ende des Rasters (1), das die Einfügeseite der Steine (4) darstellte, zu verschließen, und nach dem Umkehren des Spielrasters dessen entgegengesetztes Ende, das die Verschlussseite war, zu öffnen.

## Claims

1. A strategy game comprising at least two sets of game pieces (4), each set being allocated to a player, and a game grid (1) provided on a vertical or substantially vertical plane, said grid comprising a juxtaposition of parallel chutes (3) through one of whose ends the said game pieces (4) can be inserted, whereas the other end is block to keep the said pieces (4) so as to enable to form rows and columns of pieces (4) visible in the said chutes (3) **characterised in that** the game grid (1) is liable to be turned upside down in order to inverse the position of the lower and upper edges, whereby both ends of the said grid (1) may provide the side for inserting the game pieces (4) and whereas the end that does not form the insertion side may keep the said games pieces (4).

2. A strategy game according to claim 1, **characterised in that** the game grid (1) is associated with a support frame (2), which enables to position the said grid (1) on a vertical or substantially vertical plane, **in that** it comprises means enabling to turn the said game grid (1) upside down so as to invert the position of its lower and upper edges, and **in that** the said grid (1) comprises means (23, 24; 35, 36) enabling removable blocking of both ends of the juxtaposed chutes (3).

3. A strategy game according to claim 2, **characterised in that** the game grid (1) is linked on its support frame (2) about a horizontal axis (8) so that it can be turned upside down by pivoting at 180°; whereas the said grid (1) comprises means (12, 14; 49, 50) for locking it in vertical position on the said support frame (2)..

4. A strategy game according to claim 3, **characterised in that** it comprises a support frame (2) consisting of two vertical uprights (6) that are positioned on the sides of the game grid (1) and on which the said grid (1) is linked, whereby the said uprights (6) comprise means (14, 50) intended for co-operating with means (12, 49) provided on the said grid (1), so as to block the said grid (1) in vertical position.

5. A strategy game according to claim 4, **characterised in that** the means for blocking the game grid (1) in vertical position comprise at least one protruding lug (12) on the lateral edge of the said grid (1), which lug (12) co-operates with a snap-on system (14) provided in correspondence in the support frame (2).

6. A strategy game according to claim 5, **characterised in that** it comprises a snap-on system (14) for engaging and disengaging the blocking lug (12) when the game grid (1) pivots about its linking axis (8), regardless whether this pivoting is performed in one direction or the other.

7. A strategy game according to any one of claims 5 or 6, **characterised in that** the game grid (1) comprises two blocking lugs (12) on each of its lateral edges and **in that** each lateral upright (6) of the support frame (2) comprises a snap-on system (14) co-operating with one of the said lugs (12) in relation to the positioning of the said grid (1).

8. A strategy game according to any one of claims 2 to 7, **characterised in that** the removable blocking means of both ends of the juxtaposed chutes (3) consist, at each end edge of the game grid (1), of a retention element (24, 35, 35') that slides in an internal groove (23, 36, 36'), which retention element (24, 35, 35'), integral with a control slider (27, 37, 48) can be moved from a closing position in which it is placed in front of the corresponding end of the chutes (3) to an opening position in which it is removed, whereas the said control sliders (27, 37, 48) can be accessed on either side of the said grid (1).

9. A strategy game according to claim 8, **characterised in that** the removable blocking means of both ends of the juxtaposed chutes consist, at each end edge of the game grid (1), of an internal groove (23, 36') in which a retention element (24, 35') is mounted to slide, provided with a plurality of openings (26, 47) separated by blocking members (25, 46), which retention element (24, 35') can be moved from a closing position in which the blocking members (25, 46) are placed in front of the corresponding end of the chutes (3) to an opening position in which the said blocking members (25, 46) are removed completely.

10. A strategy game according to claim 8, **characterised in that** the removable blocking means of both ends of the juxtaposed chutes (3) consist, at each end edge of the game grid (1), of a flexible rod (35) that slides in an internal groove (36), which rod (35) is integral with a control slider (37) movable along the lateral edges of the said grid (1).

11. A strategy game according to any one of claims 8 to 10, **characterised in that** it comprises lugs (49) integral with the sliders (48) that control the retention elements (35'), which lugs (49) co-operate with sets of stops (50) provided on the internal face of the vertical uprights (6) for locking the game grids (1) in vertical position.

12. A method for implementing a strategy game according to any one of claims 1 to 11, **characterised in that** it consists, when the respective position of the game pieces (4) in the reception grid (1) should be changed by turning the said grid (1) upside down or by pivoting the said grid (1), in blocking the end of the said grid (1) that formed the insertion side for the game pieces (4) and after the grid has been upside down in opening the opposite end that formed the blocking side.
